# EUROPÄISCHE PATENTSCHRIFT

(11) **EP 0 561 134 B1**
(45) Veröffentlichungstag und Bekanntmachung des Hinweises auf die Patenterteilung: **03.07.1996**
(21) Anmeldenummer: 93101533.3
(22) Anmeldetag: 02.02.1993
(51) Int. Cl.: B41F 30/04, B41F 21/10

(54) **Vorrichtung zum Spannen eines Tuches auf Überführzylindern von Bogendruckmaschinen**
Device for tensioning a blanket on transfer drums of sheet printing machines
Dispositif de tension d'un blanchet sur des cylindres de transfert pour machines à imprimer sur feuilles

(30) Priorität: 14.03.1992 DE 4208209
(43) Veröffentlichungstag der Anmeldung: 22.09.1993
(73) Patentinhaber: Heidelberger Druckmaschinen Aktiengesellschaft, D-69115 Heidelberg (DE)
(72) Erfinder: Wehle, Josef, W-6830 Schwetzingen (DE); Spiegel, Nikolaus, Dr., W-6909 Walldorf (DE); Jahn, Hans-Georg, W-6901 Wiesenbach (DE)
(74) Vertreter: Stoltenberg, Heinz-Herbert Baldo

(56) Entgegenhaltungen:
- DE-B- 1 178 442
- GB-A- 232 883
- GB-A- 1 418 588
- GB-A- 2 217 307
- US-A- 3 237 558

## Beschreibung

Die Erfindung bezieht sich auf eine Vorrichtung zum Spannen eines Tuches / einer Metallfolie auf Überführzylindern von Bogendruckmaschinen, bei der das Tuch / die Metallfolie an einem Ende in einem Zylinderkanal gehalten ist und das andere Ende an einem Kippsegment befestigt ist, wobei durch Schließen des Kippsegments das Tuch / die Metallfolie gespannt wird.

Ein Kippsegment zum Spannen ist aus der US-PS 1,858,305 bekannt. Es handelt sich hier jedoch um eine Druckplattenspannvorrichtung auf einem Plattenzylinder, bei der das Aufspannen eines Aufzuges, wie dies bei einem Überführzylinder vorgesehen ist, nicht möglich ist. Weiterhin ist aus der DE-GM 75 22 036 eine Aufspannvorrichtung für ein Tuch bekannt, bei der jedoch das Aufspannen des Tuches nicht auf einfache Weise möglich ist.

Aufgabe der vorliegenden Erfindung ist es, eine Spannvorrichtung für ein Tuch und eine Metallfolie auf einem Überführzylinder von Bogendruckmaschinen zu schaffen, bei der auch innerhalb der Maschine ein einfaches Aufspannen bzw. Wechseln möglich ist.

Gemäß der Erfindung wird die Aufgabe zum Aufspannen eines Tuches dadurch gelöst, daß das Tuch am Druckende am äußeren Rand mehrere, über die Breite nebeneinander angeordnete Bolzen trägt, die in Ausnehmungen an einer über die Zylinderlänge reichenden Blattfeder eingehängt sind, wobei die Blattfeder im Zylinderkanal befestigt ist, daß das Tuch am Druckanfang im Randbereich eine Federstange trägt, die über die Tuchbreite reicht und in mehrere, über die Breite nebeneinander am Kippsegment angebrachte Bolzen eingehängt ist, und daß das Kippsegment in geschlossenem Zustand durch Spannschrauben befestigt ist. Mit dieser Lösung ist ein einfaches Einsetzen bzw. Austauschen eines Tuches auch in der Maschine möglich, wobei gleichzeitig gewährleistet ist, daß das Tuch im bespannten Zustand immer genau die benötigte Spannung aufweist und eventuelle Fertigungstoleranzen ausgeglichen werden. Das aufzuspannende Tuch dient dazu, daß bei frisch bedruckten Bogen ein Abschmieren und somit Beschädigen des Druckbildes verhindert wird.

Die Unteransprüche beinhalten vorteilhafte Ausgestaltungen, bei denen das Kippsegment durch Justierschrauben einstellbar ist, die Enden des Tuches durch Blattfedern gesichert sind und bei dem unter dem Tuch ein Unterlagebogen vorgesehen ist, der die Zylinderfläche bedeckt.

Gemäß der Erfindung wird die Aufgabe zum Aufspannen einer Metallfolie dadurch gelöst, daß die Metallfolie am Druckende am äußeren Rand mehrere, über die Breite nebeneinander angeordnete Bolzen trägt, die in Ausnehmungen an einer über die Zylinderlänge reichenden Blattfeder eingehängt sind, wobei die Blattfeder im Zylinderkanal befestigt ist, daß die Metallfolie am Druckanfang abgebogen am Kippsegement eingehängt und durch Blattfedern gesichert ist und daß das Kippsegment in geschlossenem Zustand durch Spannschrauben befestigt ist.

Ein Ausführungsbeispiel der Erfindung ist in den Zeichnungen schematisch dargestellt. Es zeigt
- Fig. 1: einen Teilquerschnitt durch einen Überführzylinder mit aufgespanntem Tuch,
- Fig. 2: einen Teilquerschnitt durch einen Überführzylinder mit geöffnetem Kippsegment,
- Fig. 3: eine Einzelheit der Blattfeder am Druckende,
- Fig. 4: einen Teilquerschnitt durch die Blattfeder mit eingehängtem Tuch,
- Fig. 5: eine eingehängte Metallfolie mit Unterlagebogen.

Auf dem Überführzylinder 1 werden die zu transportierenden Bogen 2 von einem Greifersystem 3 und einer Greiferleiste 4 gehalten und dem nächsten Überführzylinder oder Druckzylinder übergeben. Das Greifersystem 3 ist auf einer Greiferwelle 5 befestigt und wird von nicht dargestellten Kurven gesteuert. Nachdem von derartigen Überführzylindern auch frisch bedruckte Bogen transportiert werden müssen, besteht die Gefahr, daß der frische Druck auf der Mantelfläche des Überführzylinders abschmiert und somit das Druckbild beschädigt wird. Um das Abschmieren zu verhindern, werden Tücher z. B. aus Textil benutzt, die so beschaffen sind, daß sie keine Farbe annehmen, so daß eine Beschädigung des Druckbilds verhindert wird. Die Tücher bedecken die ganze Mantelfläche des Überführzylinders und werden unter Spannung befestigt.

Im Ausführungsbeispiel gemäß Fig. 1 ist ein Tuch 6 auf der Mantelfläche des Überführzylinders 1 aufgespannt und trägt am Druckanfang im Randbereich eine Federstange 7, die über die ganze Tuchbreite reicht. An einem Kippsegment 8 sind über die Breite mehrere Bolzen 9 angebracht, in die die Federstange 7 mit dem Tuch 6 eingehängt wird. Im Bereich der Bolzen sind hierfür im Randbereich des Tuches 6 Ausnehmungen vorgesehen.

In Fig. 2 ist das Kippsegment 8 in geöffnetem Zustand gezeigt, in dem das Tuch 6 entspannt ist. Um ein Aushaken der Federstange 7 zu verhindern, sind Haltefedern 10 vorgesehen, die mit den Bolzen 9 befestigt sind. Das Kippsegment 8 ist beiderseits auf einem Drehzapfen 11 gelagert, der über Lagerungen 12 am Überführzylinder 1 befestigt ist. Im eingeklappten Zustand wird das Kippsegment 8 beiderseits durch Spannschrauben 13 befestigt.

Im Bereich des Druckendes ist am äußeren Rand des Tuches 6 eine Leiste 14 befestigt. An dieser Leiste 14 sind nebeneinander Bolzen 15 angebracht, die in Ausnehmungen 16 einer Blattfeder 17 eingehängt werden. Die Blattfeder 17 reicht über die ganze Zylinderlänge und ist über Schrauben 18 und eine Leiste 19 im Zylinderkanal 20 des Überführzylinders 1 befestigt.

In Fig. 3 ist die Blattfeder 17 mit den Ausnehmungen 16 gezeigt, in denen die Bolzen 15 eingehakt sind. Die Bolzen 15 mit den Ausnehmungen 16 sind hierbei in gewissen Abständen gleichmäßig über die Zylinderlänge verteilt. Um auch hier ein Herausgleiten der Bolzen 15 aus den Ausnehmungen 16 bei entspanntem Tuch 6 zu verhindern, ist eine Federstange 21 vorgesehen, die in einem Halter 22 befestigt ist, der wiederum mittels Schrauben 23 an der Blattfeder 17 angeschraubt ist. Fig 4 zeigt hierzu eine Seitenansicht, wobei an den Bolzen 15 ein Haken 24 befestigt sein kann, über den auf einfache Weise die Bolzen 15 aus den Ausnehmungen 16 ausgehakt werden können.

In Fig. 5 ist in Abwandlung der Erfindung anstelle eines Tuches auf der Zylindermantelfläche des Überführzylinders 1 eine Metallfolie 25 aufgespannt, die eine farbabstoßende Außenfläche aufweist und somit ebenfalls eine Beschädigung des Druckbilds verhindert. Zum Anpassen des Zylinderdurchmessers kann die Metallfolie 25 mit einem Unterlagebogen 26 unterlegt sein. Mit einer Abwinkelung 27 ist die Metallfolie am Druckanfang am Kippsegment 8 eingehängt und durch eine oder mehrere Blattfedern 28 gegen Herausgleiten gesichert. Die Befestigung am Druckende ist wie bei einem Tuch ausgebildet.

In Fig. 5 ist das Kippsegment 8 eingeschwenkt und durch die Spannschrauben 13 befestigt. Die Spannschrauben 13 sind hierbei in einem drehbaren Widerlager 29 eingeschraubt, das über eine Drehfeder 30 die Schrauben 13 in Ruhestellung schwenkt (Fig. 2). Zum Einstellen des Kippsegments 8 können Justierschrauben 31 vorgesehen sein.

### Teileliste

- 1: Überführzylinder
- 2: Bogen
- 3: Greifersystem
- 4: Greiferleiste
- 5: Greiferwelle
- 6: Tuch
- 7: Federstange
- 8: Kippsegment
- 9: Bolzen
- 10: Haltefeder
- 11: Drehzapfen
- 12: Lagerung
- 13: Spannschraube
- 14: Leiste
- 15: Bolzen
- 16: Ausnehmung
- 17: Blattfeder
- 18: Schrauben
- 19: Leiste
- 20: Zylinderkanal
- 21: Federstange
- 22: Halter
- 23: Schrauben
- 24: Haken
- 25: Metallfolie
- 26: Unterlagebogen
- 27: Abwinkelung
- 28: Blattfeder
- 29: Widerlager
- 30: Drehfeder
- 31: Justierschraube

## Patentansprüche

1. Vorrichtung zum Spannen eines Tuches auf Überführzylindern von Bogendruckmaschinen, bei der das Tuch an einem Ende in einem Zylinderkanal gehalten ist und das andere Ende an einem Kippsegment befestigt ist, wobei durch Schließen des Kippsegments das Tuch gespannt wird,
**dadurch gekennzeichnet**,
- daß das Tuch (6) am Druckende am äußeren Rand mehrere, über die Breite nebeneinander angeordnete Bolzen (15) trägt, die in Ausnehmungen (16) an einer über die Zylinderlänge reichenden Blattfeder (17) eingehängt sind, wobei die Blattfeder (17) im Zylinderkanal (20) befestigt ist,
- daß das Tuch (6) am Druckanfang im Randbereich eine Federstange (7) trägt, die über die Tuchbreite reicht und in mehreren, über die Breite nebeneinander am Kippsegment (8) angebrachten Bolzen (9) eingehängt ist,
und
- daß das Kippsegment (8) in geschlossenem Zustand durch Spannschrauben (13) befestigt ist.

2. Vorrichtung nach Anspruch 1,
**dadurch gekennzeichnet**,
daß das Kippsegment (8) durch Justierschrauben (31) einstellbar ist.

3. Vorrichtung nach Anspruch 1,
**dadurch gekennzeichnet**,
daß die Enden des Tuches (6) durch Federn (7, 21) gesichert sind.

4. Vorrichtung zum Spannen einer Metallfolie auf Überführzylindern von Bogendruckmaschinen, bei der die Metallfolie an einem Ende in einem Zylinderkanal gehalten ist und das andere Ende an einem Kippsegment befestigt ist, wobei durch Schließen des Kippsegments die Metallfolie gespannt wird,
**dadurch gekennzeichnet**,
- daß die Metallfolie (25) am Druckende am äußeren Rand mehrere, über die Breite nebeneinander angeordnete Bolzen (15) trägt, die in Ausnehmungen (16) an einer über die Zylinderlänge reichenden Blattfeder (17) eingehängt sind, wobei die Blattfeder (17) im Zylinderkanal (20) befestigt ist,
- daß die Metallfolie (25) am Druckanfang (27) abgebogen am Kippsegement (8) eingehängt und durch Blattfedern (28) gesichert ist
und
- daß das Kippsegment (8) in geschlossenem Zustand durch Spannschrauben (13) befestigt ist.

5. Vorrichtung nach Anspruch 4,
**dadurch gekennzeichnet**,
daß unter der Metallfolie (25) ein Unterlagebogen (26) aufgespannt ist, der die Zylindermantelfläche bedeckt.

## Claims

1. Device for tensioning a blanket on transfer cylinders of sheet-fed printing machines, in which the blanket is held at one end in a cylinder gap, and the other end is fixed on a tilting segment, the blanket being tensioned by the closing of the tilting segment, characterized
- in that the blanket (6) bears a plurality of bolts (15) at the outer edge at the trailing end, which bolts are arranged adjacently over the width and are fitted in cutouts (16) on a leaf spring (17) which extends over the length of the cylinder, the leaf spring (17) being fixed in the cylinder gap (20),
- in that the blanket (6) bears a spring rod (7) in the edge region at the leading end, which spring rod extends over the width of the blanket and is fitted in a plurality of bolts (9) mounted on the tilting segment (8) adjacently over the width,
and
- in that the tilting segment (8) is fixed in the closed state by tensioning screws (13).

2. Device according to Claim 1, characterized in that the tilting segment (8) can be adjusted by adjusting screws (31).

3. Device according to Claim 1, characterized in that the ends of the blanket (6) are secured by springs (7, 21).

4. Device for tensioning a metal foil on transfer cylinders of sheet-fed printing machines, in which the metal foil is held at one end in a cylinder gap and the other end is fixed on a tilting segment, the metal foil being tensioned by the closing of the tilting segment, characterized
- in that the metal foil (25) bears a plurality of bolts (15) at the outer edge at the trailing end, which bolts are arranged adjacently over the width and are fitted in cutouts (16) on a leaf spring (17) which extends over the length of the cylinder, the leaf spring (17) being fixed in the cylinder gap (20),
- in that the metal foil (25) is fitted, bent over at the leading end (27), to the tilting segment (8) and is secured by means of leaf springs (28), and
- in that the tilting segment (8) is fixed in the closed state by means of tensioning screws (13).

5. Device according to Claim 4, characterized in that a curved backing (26) which covers the outer surface of the cylinder is attached below the metal foil (25).

## Revendications

1. Dispositif de fixation d'une toile sur des cylindres de transfert de machines à imprimer des feuilles, dans lequel la toile est retenue à une extrémité dans un canal du cylindre et est fixée à l'autre extrémité sur un segment basculant, la fermeture du segment basculant tendant la toile,
caractérisé
- en ce que la toile (6) porte sur le bord extérieur, sur le côté de la fin de l'impression, plusieurs chevilles (15) juxtaposées sur la largeur et accrochées dans des trous (16) d'une lame de ressort (17) qui se prolonge sur la longueur du cylindre, la lame de ressort (17) étant fixée dans le canal (20) du cylindre,
- en ce que la toile (6) comporte dans la zone du bord située au début de l'impression une tige élastique (7) qui se prolonge sur le largeur de la toile et qui est accrochée dans plusieurs chevilles (9) juxtaposées sur la largeur sur le segment basculant (8), et
- en ce que le segment basculant (8) est immobilisé à l'état de fermeture par des vis de serrage (13).

2. Dispositif selon la revendication 1,
caractérisé
en ce que le segment basculant (8) est réglable par des vis d'ajustage (31).

3. Dispositif selon la revendication 1,
caractérisé
en ce que les extrémités de la toile (6) sont bloquées par des ressorts (7, 21).

4. Dispositif de fixation d'une feuille métallique sur des cylindre de transfert de machines à imprimer des feuilles, dans lequel la feuille métallique est retenue à une extrémité dans un canal du cylindre et fixée à l'autre extrémité sur un segment basculant, la fermeture du segment basculant tendant la feuille métallique,
caractérisé
- en ce que la feuille métallique (25) supporte à l'extrémité extérieure, du côté de la fin de l'impression, plusieurs chevilles (15) juxtaposées sur la largeur et accrochées dans des trous (16) d'une lame de ressort (17) se prolongeant sur la longueur du cylindre, la lame de ressort (17) étant fixée dans la canal (20) du cylindre,
- en ce que la feuille métallique (25) est accrochée sur la côté du début de l'impression (27) en étant repliée sur le segment basculant (8) et est bloquée par des lames de ressort (28) et
en ce que le segment basculant (8) est immobilisé à l'état de fermeture par des vis de serrage (13).

5. Dispositif selon la revendication 4,
caractérisé
en ce qu'une feuille de substrat (26) qui recouvre la surface de l'enveloppe du cylindre est fixée en étant tendue sous la feuille métallique (25).
